# EUROPÄISCHE PATENTSCHRIFT

(11) **EP 1 060 346 B1**
(45) Veröffentlichungstag und Bekanntmachung des Hinweises auf die Patenterteilung: **05.02.2003**
(21) Anmeldenummer: 97949901.9
(22) Anmeldetag: 10.11.1997
(51) Int. Cl.: F23C 11/00

(54) **VERFAHREN UND VORRICHTUNG ZUR VERBRENNUNG VON FLÜSSIGBRENNSTOFF**
METHOD AND DEVICE FOR THE COMBUSTION OF LIQUID FUEL
PROCEDE ET DISPOSITIF POUR LA COMBUSTION D'UN COMBUSTIBLE LIQUIDE

(30) Priorität: 13.11.1996 DE 19646957
(43) Veröffentlichungstag der Anmeldung: 20.12.2000
(73) Patentinhaber: Invent GmbH - Entwicklung Neuer Technologien, 91058 Erlangen (DE)
(72) Erfinder: DURST, Franz, D-91094 Langensendelbach (DE); KEPPLER, Michael, D-91054 Erlangen (DE); WECLAS, Miroslaw, D-91094 Langensendelbach (DE)
(74) Vertreter: Gassner, Wolfgang, Dr.
(86) Internationale Anmeldenummer: DE9702622
(87) Internationale Veröffentlichungsnummer: WO98021523

(56) Entgegenhaltungen:
- DE-A- 4 317 554
- DE-A- 4 322 109
- GB-A- 2 041 181
- US-A- 2 095 065

## Beschreibung

Die Erfindung betrifft ein Verfahren und eine Vorrichtung zur Verbrennung von Flüssigbrennstoff, insbesondere von Öl, nach dem Oberbegriff der Patentansprüche 1 und 24.

Ein solches Verfahren bzw. eine solche Vorrichtung sind aus der US 2,095,065 bekannt.

Aus der DE 43 22 109 A1 ist ein Brenner bekannt, der mit einem Gas-/Luftgemisch als Brennstoff betreibbar ist. Bei diesem Brenner kommt die sogenannte Porenbrennertechnik zur Anwendung, die sich von allen gängigen Verbrennungsverfahren dadurch unterscheidet, daß das Gas-/Luftgemisch in den Hohlräumen eines porösen inerten Materials verbrannt wird.

Wegen der positiven Wärmetransporteigenschaften des porösen Materials zeichnet sich ein solcher Brenner durch einen geringen Schadstoffausstoß und eine sehr hohe Dynamik der Leistung (bis zu 1:20) und der Luftzahl aus. Darüber hinaus können die Abgase durch einen in das poröse Material eingebetteten Wärmetauscher sehr effektiv abgekühlt werden, so daß sehr hohe Wirkungsgrade und eine verbesserte Brennstoffausnutzung gewährleistet werden. Derartige Brenner/Wärmetauscher-Kombinationen erfordern etwa nur 1/10 der Baugröße bekannter Systeme.

Der bekannte Brenner kann allerdings nicht mit Flüssigbrennstoffen, wie Öl oder dgl., betrieben werden.

Die EP 0 524 736 A2 offenbart ein Verfahren und eine Vorrichtung zur Durchführung einer kontrollierten Reaktion in einer porösen Matrix. Dabei wird Gas oder Dampf von einem Raum in sich davon vertikal nach oben erstreckende rohrförmige poröse Mittel geleitet. Innerhalb der porösen Mittel erfolgt die Verbrennung. Die bei der Verbrennung entstehende Wärme fließt vorwiegend stromabwärts ab und gelangt in einen weiteren Raum. - Dieses Verfahren ist nicht zur Verbrennung flüssiger Brennstoffe geeignet. Die Lage der Flammenfront im porösen Körper ist instabil. Zur Lagestabilisierung ist eine mit einer Temperaturmeßeinrichtung gekoppelte Vorrichtung zur Regelung des Volumenstroms erforderlich. Die bei dem bekannten Verfahren entstehende Wärme wird auf das umgebende Medium durch Konvektion unvollständig übertragen. Eine den Wirkungsgrad erhöhende Vorwärmung des Verbrennungsgemischs findet nicht statt. Nach dem Abschalten im Raum verbleibende Gas bzw. Dampfreste können nachteiligerweise zu einer Selbstentzündung beitragen.

In der US 4 133 632 ist ein Ölbrenner vom Verdampfungstyp offenbart. Bei diesem Ölbrenner ist am Boden eines Verdampfergehäuses eine poröse Platte vorgesehen, auf deren einen Seite Öl durch Kapillarkräfte angesaugt und auf der. anderen Seite in das Verdampfergehäuse verdampft wird. Das verdampfte Öl wird mit Luft gemischt und das Gemisch schließlich einem Brennraum zugeführt, wo es mit offener Flamme verbrannt wird.

Der bekannte Verdampfer ist in mehrfacher Hinsicht nachteilig. Wegen der erst nach der Verdampfung des Öls erfolgenden Mischung mit Luft wird eine große Strecke zur Bildung eines homogenen Luft-/Ölgemisch benötigt. Wegen der auf Kapillarkräften beruhenden Ansaugung des Öls in die poröse Platte muß diese sehr feinporig ausgebildet sein. Das führt aber dazu, daß sie durch im Öl enthaltene Verunreinigungen zusetzt und daher regelmäßig gereinigt werden muß. Um eine genügende Menge an Öldampf zur Verfügung zu stellen, muß die poröse Platte eine relativ große, vollflächig mit einem Ölvorrat in Kontakt stehende Fläche aufweisen. Dieses Erfordernis wirkt einer kompakten Bauweise des bekannten Ölbrenners entgegen. Außerdem ist die Inbetriebnahme eines mit diesem Verdampfer kombilierten Brenners nicht sofort möglich, da die Bildung des Öldampfs eine gewisse Zeit in Anspruch nimmt. Nach dem Abschalten des Brenners verbleibt ein Öldampf/Luftgemisch im Verdampfer, was zu einer unerwünschten Verbrennung führen kann.

Aufgabe der vorliegenden Erfindung ist es, die Nachteile des Stands der Technik zu beseitigen. Insbesondere soll ein einfaches Verfahren zur möglichst schadstoffarmen und effizienten Verbrennung von Flüssigbrennstoffen, insbesondere Öl, angegeben werden. Ferner soll eine Vorrichtung zur Verbrennung von Flüssigbrennstoffen bereitgestellt werden, die möglichst einfach und kompakt aufgebaut sowie kostengünstig herstellbar ist.

Diese Aufgabe wird durch die Merkmale der Ansprüche 1 und 24 gelöst. Zweckmäßige Weiterbildungen ergeben sich aus den Merkmalen der Ansprüche 2 bis 23 sowie 25 bis 46.

Nach dem verfahrensseitigen Aspekt der Erfindung ist vorgesehen, daß eine einen porösen Körper enthaltende Einrichtung zur Verdampfung eines aus dem flüssigen Brennstoff und einem gasförmigen Oxidationsmittel bestehenden Gemischs vorgesehen ist, die stromaufwärts des porösen Mittels und stromabwärts der Verteilungseinrichtung angeordnet ist. - Das erfindungsgemäße Verfahren ermöglicht eine besonders effiziente und schadstoffarme Verbrennung des eingesetzten Flüssigbrennstoffs.

Es hat sich als vorteilhaft erwiesen, die Peclet-Zahl des porösen Mittels größer als 65 zu wählen. Die Peclet-Zahl läßt sich durch die folgende Gleichung errechnen:${\text{Pe = (S}}_{\text{L}} {\text{d}}_{\text{m}} {\text{c}}_{\text{p}} \text{ρ)/λ,}$ wobei S_{L} die laminare Flammengeschwindigkeit, dₘ der äquivalente Durchmesser für den mittleren Hohlraum des porösen Materials, cₚ die spezifische Wärme des Gasgemischs, ρ die Dichte des Gasgemischs und λ die Wärmeleitzahl des Gasgemischs ist. Die Gleichung zeigt, daß die Bedingungen für die Flammentwicklung im wesentlichen vom äquivalenten Durchmesser dₘ für den mittleren Hohlraum bzw. dem mittleren Porendurchmesser des porösen Materials abhängig ist. Die prozeßabhängigen Parameter, wie S_{L}, cₚ, ρ und λ, sind dabei für ein vorgegebenes Qxidationsmittel/Flüssigbrennstoffgemisch unter den am Eintritt, d.h. im Bereich der Gemisch-Einlaßseite, des porösen Mittels herrschenden Bedingungen festzulegen. Sie sind insbesondere durch die Art des Flüssigbrennstoffs und des Oxidationsmittels sowie deren Mischungsverhältnis definiert. Das erfindungsgemäße Verfahren hat den bemerkenswerten Vorteil, daß die Wärmeleitzahl λ und die Temperatur des Oxidationsmittel/Flüssigbrennstoffgemischs beim Eintritt in das poröse Mittel nicht unbedingt so gewählt werden müssen, daß sie unterhalb der Explosionsgrenze liegen.

In weiterer verfahrensmäßiger Ausgestaltung wird der Verteilungseinrichtung und/oder dem porösen Mittel ein gasförmiges Oxidationsmittel, insbesondere Luft, zur Bildung eines aus dem Flüssigbrennstoff und dem Oxidationsmittel bestehenden Gemischs zugeführt. Dabei kann die Verteilungseinrichtung eine Einrichtung zur Zerstäubung des Flüssigbrennstoffs aufweisen. Die Einrichtung zur Zerstäubung kann beispielsweise von einem Strom gasförmigen Oxidationsmittels umspült werden. Vorteilhafterweise weist die Einrichtung zur Zerstäubung eine

Düse auf, der unter Druck stehender Flüssigbrennstoff zugeführt wird. Die Einrichtung zur Zerstäubung kann auch eine 2-Stoffdüse aufweisen, der Flüssigbrennstoff und unter Druck stehendes Oxidationsmittel zugeführt werden. - Dadurch wird ein aus Oxidationsmittel und Flüssigbrennstoff bestehendes . erstes Gemisch gebildet, das noch mit weiterem Oxidationsmittel angereichert werden kann.

Die Einrichtung zur Zerstäubung ist zweckmäßigerweise in der Nähe des porösen Mittels angeordnet. Sie kann in bezug zum porösen Mittel hin- und herfahrbar sein. Bei zylinderförmiger Ausbildung des porösen Mittels ist die Einrichtung zur Zerstäubung vorteilhafterweise in der Zylinderachse angeordnet.

Nach einer weiteren Ausgestaltungsform kann das poröse Mittel an einer Gemisch-Einlaßseite mit einem einen kommunizierenden Porenraum aufweisenden porösen Element versehen sein. Das poröse Element ist vorzugsweise durch eine eine Flammentwicklung nicht ermöglichende Péclet-Zahl, die üblicherweise kleiner als 65 ist, definiert.

Nach einem besonders vorteilhaften Merkmal kann eine Einrichtung zur Verdampfung des Gemischs vorgesehen sein, die zweckmäßigerweise einen einen kommunizierenden Porenraum aufweisenden porösen Körper enthält. Der mittlere Porendurchmesser des porösen Körpers kann größer als der des porösen Elements sein. Das erleichtert die Verteilung, Mischung und Verdampfung des Flüssigbrennstoffs.

In weiterer Ausgestaltung ist das poröse Mittel mit dem porösen Element in Kontakt. Das poröse Element kann, zweckmäßigerweise an der stromaufwärts liegenden Seite, mit dem porösen Körper in Kontakt sein. Das poröse Element bildet an der Gemisch-Einlaßseite des porösen Mittels eine Flammsperre, die ein Durchbrennen des Gemischs entgegen der Richtung des Massestroms, insbesondere in den als Einrichtung zur Verdampfung wirkenden porösen Körper, verhindert. Durch den direkten Kontakt des porösen Körpers zum porösen Element sowie des porösen Elements zum porösen Mittel wird die im porösen Mittel durch die Verbrennung gebildete Wärme nicht nur in Form von Wärmestrahlung, sondern auch durch Wärmeleitung auf das poröse Element und den porösen Körper übertragen. Das stellt eine vollständige Vergasung des Gemischs vor dem Eintritt in das poröse Mittel sicher.

Zweckmäßigerweise weist die Verteilungseinrichtung ein Mittel zur Erzeugung von Flüssigkeitsstrahlen auf, wobei dieses und/oder die Einrichtung zur Zerstäubung in eine im porösen Element oder im porösen Körper vorgesehene Ausnehmung ragen kann/können. Das ermöglicht eine besonders kompakte Bauweise.

Um eine besonders effiziente Verfahrensführung zu ermöglichen, kann das Oxidationsmittel und/oder der Flüssigbrennstoff und/oder die Einrichtung zur Verdampfung mittels einer Heizeinrichtung erwärmt werden. Die für die Heizeinrichtung benötigte Wärme wird dabei vorzugsweise von den heißen Verbrennungsgasen übertragen. Eine Erwärmung des Oxidationsmittels kann aber auch durch eine Beimischung heißer Verbrennungsgase erreicht werden.

Das Gemisch kann durch eine im porösen Mittel oder in der Einrichtung zur Verdampfung oder in der Nähe der Verteilungseinrichtung vorgesehene Zündvorrichtung gezündet werden. Bei einer in der Nähe der Verteilungseinrichtung vorgesehenen Zündvorrichtung kann es zweckmäßig sein, zunächst das aus der Verteilungseinrichtung austretende Gemisch zu zünden und frei zu verbrennen, um das poröse Mittel aufzuheizen. Sodann wird die Flüssigbrennstoffzufuhr und damit die freie Verbrennung unterbunden. Bei erneuter Zufuhr von Flüssigbrennstoff zündet das sich bildende Gemisch selbständig im vorgeheizten porösen Mittel; es findet nun keine freie Verbrennung mehr statt.

Der Reaktor weist in weiterer Ausgestaltung ein das poröse Mittel aufnehmendes Gehäuse auf, wobei das Gehäuse das poröse Element und die Einrichtung zur Verdampfung umgeben kann. Das poröse Mittel ist zweckmäßigerweise von einem Wärmetauscher umgeben.

Nach einem weiteren Ausgestaltungsmerkmal ist das poröse Mittel unterhalb der Verteilungseinrichtung angeordnet, so daß eine bei der Verbrennung entstehende dem Massestrom entgegengerichtete Gegenströmung gebildet wird. Das ermöglicht eine Vorwärmung des durch den Massestrom zugeführten Gemischs. Außerdem bremst die Gegenströmung den Massestrom. Dadurch wird die Lage der Flammenfront stabil gehalten.

Nach weiterer Maßgabe der Erfindung ist bei einer Vorrichtung zur Verbrennung von Flüssigbrennstoff insbesondere Öl, vorgesehen, daß eine einen porösen Körper enthaltende Einrichtung zur Verdampfung eines aus dem Flüssigbrennstoff und einem gasförmigen Oxidationsmittel bestehenden Gemischs vorgesehen ist, die stromaufwärts des porösen Mittels und stromabwärts der Verteilungseinrichtung angeordnet ist. - Die erfindungsgemäße Vorrichtung kann einfach und kostengünstig in kompakter Form hergestellt werden. Sie ermöglicht eine schadstoffarme Verbrennung von Flüssigbrennstoff. Die erfindungsgemäße Vorrichtung zeichnet sich insbesondere durch eine hohe Dynamik und Modulationsfähigkeit des Leistungsbereichs, eine hohe Luftdynamik und eine hohe spezifische Leistungsdichte aus.

Geeignete Materialien zur Herstellung des porösen Mittels sowie des porösen Elements sind Metall, Metalloxide, Keramik sowie keramikbeschichtetes Metall. Auch Schüttungen bzw. Aggregate von Einzelelementen, wie Kugeln oder dgl., können Anwendung finden. Allgemeine Kriterien für die Materialauswahl sind Formbeständigkeit, Temperaturwechselbeständigkeit, chemische und thermische Stabilität sowie die Wärmetransporteinegenschaften, z.B. die Wärmeleitfähigkeit oder der Wärmestrahlungskoeffizient.

Nachfolgend werden anhand der Zeichnung vorteilhafte Ausgestaltungen des erfindungsgemäßen Verfahrens sowie der Vorrichtung erläutert. Hierin zeigen:
- Fig. 1: eine Prinzipskizze zur Erläuterung des erfindungsgemäßen Verfahrens,
- Fig. 2: einen schematischen Querschnitt durch ein erstes Ausführungsbeispiel einer erfindungsgemäßen Vorrichtung,
- Fig. 3: einen schematischen Querschnitt durch ein zweites Ausführungsbeispiel einer erfindungsgemäßen Vorrichtung,
- Fig. 4: einen schematischen Querschnitt durch ein drittes Ausführungsbeispiel einer erfindungsgemäßen Vorrichtung,
- Fig. 5a: einen Querschnitt durch eine Flüssigbrennstoffdüse,
- Fig. 5b: einen Querschnitt durch eine 2-Stoffdüse,
- Fig. 6a: einen schematischen Querschnitt durch einen Verteiler, und
- Fig. 6b: eine Draufsicht auf den Verteiler nach Fig. 6a.

Fig. 1 zeigt in einer Prinzipskizze eine Ausführungsvariante des erfindungsgemäßen Verfahrens. Gegebenenfalls aufgewärmter Flüssigbrennstoff wird unter Mitwirkung eines porösen Körpers verteilt, so daß sich die Oberfläche des Flüssigbrennstoffs vergrößert. Dem porösen Körper wird gleichzeitig Luft zugeführt, was eine innige Vermischung mit dem verteilten Flüssigbrennstoff bewirkt. Das aus Luft und Flüssigbrennstoff bestehende Gemisch wird gemäß dem Massestrom durch den porösen Körper in Richtung des porösen Mittels bewegt, an dessen Gemisch-Einlaßseite sich ein als Flammsperre wirkendes poröses Element befindet. - Durch die im porösen Mittel stattfindende Verbrennung wird Wärme auf das vorzugsweise damit im direkten Kontakt stehende poröse Element und von da auf den porösen Körper übertragen. Demzufolge heizt sich das durch den porösen Körper sowie das poröse Element bewegende Gemisch zunehmend auf und verdampft bzw. wird in die Gasphase überführt. Dabei wird im porösen Körper das Gemisch vollständig homogenisiert. Zur Unterstützung der Verdampfung kann insbesondere der poröse Körper zusätzlich beheizt werden. Schließlich gelangt das verdampfte Gemisch in das poröse Mittel und wird dort verbrannt.

Zur Durchführung des erfindungsgemäßen Verfahrens haben sich mehrere Ausführungsformen der erfindungsgemäßen Vorrichtung als besonders vorteilhaft erwiesen:

In der Fig. 2 ist ein erstes Ausführungsbeispiel einer erfindungsgemäßen Vorrichtung gezeigt. Dabei besteht eine allgemein mit dem Bezugszeichen 1 bezeichnete Verteilungseinrichtung im wesentlichen aus einem Verteiler 2. Der Verteiler 2 ragt in eine an einem porösen Körper 3 vorgesehene Ausnehmung 4. Der poröse Körper 3 ist in direktem Kontakt mit einem porösen Element 5, dessen Péclet-Zahl kleiner als 65 ist. Das poröse Element 5 wiederum ist in direktem Kontakt mit einem porösen Mittel 6. Das den Brenner bildende poröse Mittel 6 ist mit einer Zündvorrichtung 7 versehen.

Der poröse Körper 3 weist hier mehrere Zonen bzw. Schichten 8, 9 und 10 auf, deren Porosität und mittlerer Porendurchmesser unterschiedlich sind.

Nach einer zweiten aus Fig. 3 ersichtlichen Ausführungsform besteht die Verteilungseinrichtung 1 aus einer Flüssigbrennstoffdüse 11, die stromaufwärts und oberhalb des porösen Körpers 3 angeordnet ist. Stromabwärts des porösen Mittels 6 ist ein Wärmetauscher 12 angeordnet, welcher in ein grobporiges Element 13 eingebettet ist. Der poröse Körper 3, das poröse Element 5, das poröse Mittel 6 und das grobporige Element 13 sind in einem hier als Rohr ausgebildeten Gehäuse 14 aufgenommen.

Fig. 4 zeigt eine dritte besonders einfach aufgebaute Ausführungsform. Dabei erstreckt sich das poröse Mittel 6 über einen wesentlichen Abschnitt des Gehäuses 14. Eine Gemisch-Einlaßseite 15 des porösen Mittels 6 wird hier direkt mit aus der Flüssigbrennstoffdüse 11 austretendem Flüssigbrennstoff beaufschlagt.

Die Funktion der in den Fig. 2 und 3 beschriebenen Vorrichtungen ist folgende:

Das/der aus der Verteilungseinrichtung 1 austretende Luft/Flüssigbrennstoff-Gemisch bzw. Flüssigbrennstoff gelangt in den porösen Körper 3 und wird dort radial über dessen gesamten Querschnitt verteilt. Gleichzeitig wird das Gemisch bzw. der Flüssigbrennstoff mit in den porösen Körper 3 eintretender Luft L gemischt und homogenisiert. Im weiteren Verlauf des Transports erfolgt eine weitere Homogenisierung und Feinverteilung des Gemischs. Schließlich wird das Gemisch unter Einwirkung der vom porösen Mittel 6 übertragenen Wärme verdampft. Der Dampf bzw. das vergaste Gemisch passiert das als Flammsperre wirkende poröse Element 5 und gelangt schließlich in das poröse Mittel 6, wo es verbrannt wird. Die Verbrennungsgase werden an der Auslaßseite 16 des porösen Mittels 6 abgeführt und über den Wärmetauscher 12 geleitet.

Bei der in Fig. 4 gezeigten Vorrichtung findet die Mischung, Homogenisierung und Verdampfung des Gemischs in der Nähe der Einlaßseite 15 des porösen Körpers statt.

Bei den in den Fig. 2 bis 4 gezeigten Vorrichtungen ist der Massestrom jeweils vertikal abwärts gerichtet. Im porösen Mittel entsteht durch die Verbrennung eine Gegenströmung, die vertikal aufwärts gerichtet ist. Die Gegenströmung bremst den Massestrom. Dadurch wird die Lage der Flammenfront im porösen Mittel stabil gehalten.

Die Fig. 5a und b zeigen Querschnitte durch eine Flüssigbrennstoffdüse 11 sowie durch eine 2-Stoffdüse 17. Die 2-Stoffdüse 17 besteht aus einer Flüssigbrennstoffdüse 11, welche von einer Luftdüse 18 umgeben ist. Die Luftdüse 18 ist mit Durchbrüchen 19 zum Ansaugen von Luft versehen. Das Luft/Flüssigbrennstoff-Gemisch tritt durch eine in der Luftdüse 18 vorgesehene Öffnung 20 aus.

Fig. 6a zeigt einen Querschnitt durch einen Verteiler 2. Dieser besteht im wesentlichen aus einem Zylinder 21, dessen Innenraum über radial angeordnete Düsen 22 mit der Umgebung in Verbindung steht. Die Anordnung der Düsen 22 geht besonders deutlich aus Fig. 6b hervor.

### Bezugszeichenliste

- 1: Verteilungseinrichtung
- 2: Verteiler
- 3: poröser Körper
- 4: Ausnehmung
- 5: poröses Element
- 6: poröses Mittel
- 7: Zündvorrichtung
- 8, 9, 10: Zonen
- 11: Flüssigbrennstoffdüse
- 12: Wärmetauscher
- 13: grobporiges Element
- 14: Gehäuse
- 15: Gemisch-Einlaßseite
- 16: Auslaßseite
- 17: 2-Stoffdüse
- 18: Luftdüse
- 19: Durchbruch
- 20: Öffnung
- 21: Zylinder
- 22: Düse

- A: Richtung des Massestroms
- F: Flüssigbrennstoff
- L: Luft

## Patentansprüche

1. Verfahren zur Verbrennung von Flüssigbrennstoff (F), insbesondere Öl, wobei der Flüssigbrennstoff (F) mittels einer Verteilungseinrichtung (1) verteilt und in einen stromabwärts angeordneten Reaktor mit einem einen kommunizierenden Porenraum aufweisenden porösen Mittel (6) überführt wird, dessen Péclet Zahl eine Flammentwicklung und eine vollständige Verbrennung des Flüssigbrennstoffs (F) innerhalb des porösen Mittels (6) erlaubt, **dadurch gekennzeichnet, daß** eine einen porösen Körper (3) enthaltende Einrichtung zur Verdampfung eines aus dem Flüssigbrennstoff und einem gasförmigen Öxidationsmittel bestehenden Gemischs vorgesehen ist, die stromaufwärts des porösen Mittels (6) und stromabwärts der Verteilungseinrichtung (1) angeordnet ist.

2. Verfahren nach Anspruch 1, wobei die Péclet-Zahl des porösen Mittels (6) größer als 65 ist.

3. Verfahren nach Anspruch 1 oder 2, wobei der Verteilungseinrichtung (1) ein gasförmiges Oxidationsmittel (L), insbesondere Luft, zur Bildung eines aus dem Flüssigbrennstoff (F) und dem Oxidationsmittel (L) bestehenden Gemischs zugeführt wird.

4. Verfahren nach einem der Ansprüche 1 bis 3, wobei die Verteilungseinrichtung (1) eine Einrichtung zur Zerstäubung des Flüssigbrennstoffs (F) aufweist.

5. Verfahren nach Anspruch 4, wobei die Einrichtung zur Zerstäubung eine Düse (11) aufweist, der unter Druck stehender Flüssigbrennstoff (F) zugeführt wird.

6. Verfahren nach Anspruch 4 oder 5, wobei die Einrichtung zur Zerstäubung eine 2-Stoffdüse (17) aufweist, der Flüssigbrennstoff (F) und unter Druck stehendes Oxidationsmittel (L) zugeführt werden.

7. Verfahren nach einem der Ansprüche 4 bis 6, wobei die Einrichtung zur Zerstäubung in der Nähe des porösen Mittels (6) angeordnet ist.

8. Verfahren nach einem der vorhergehenden Ansprüche, wobei das poröse Mittel (6) an seiner Gemisch-Einlaßseite (15) mit einem einen kommunizierenden Porenraum aufweisenden porösen Element (5) versehen ist.

9. Verfahren nach Anspruch 8, wobei der Porenraum des porösen Elements (5) eine eine Flammentwicklung nicht ermöglichende Péclet-Zahl aufweist.

10. Verfahren nach Anspruch 9, wobei die Peclet-Zahl des porösen Elements (5) kleiner als 65 ist.

11. Verfahren nach einem der vorhergehenden Ansprüche, wobei der poröse Körper (3) durch die im porösen Mittel (6) gebildete Wärmestrahlung beheizt wird.

12. Verfahren nach einem der vorhergehenden Ansprüche, wobei der poröse Körper (3) einen kommunizierenden Porenraum aufweist, dessen mittlerer Porendurchmesser vorzugsweise größer als der des porösen Elements (5) ist.

13. Verfahren nach einem der vorhergehenden Ansprüche, wobei das poröse Mittel (6) mit dem porösen Element (5) in Kontakt ist.

14. Verfahren nach einem der vorhergehenden Ansprüche, wobei das poröse Element (5) mit dem porösen Körper (3) in Kontakt ist.

15. Verfahren nach einem der vorhergehenden Ansprüche, wobei die Verteilungseinrichtung (1) ein Mittel zur Erzeugung von Flüssigkeitsstahlen (2) aufweist.

16. Verfahren nach einem der vorhergehende Ansprüche, wobei die Einrichtung zur Zerstäubung (11) und/oder das Mittel zur Erzeugung von Flüssigkeitsstahlen (2) in eine im porösen Element (5) oder porösen Körper (3) vorgesehene Ausnehmung (4) ragen.

17. Verfahren nach einem der vorhergehenden Ansprüche, wobei das Oxidationsmittel (L) und/oder der Flüssigbrennstoff (F) und/oder die Einrichtung zur Verdampfung mittels einer Heizeinrichtung erwärmt wird/werden.

18. Verfahren nach Anspruch 17, wobei die Heizleistung der Heizeinrichtung aus der Enthalpie der Verbrennungsgase gewonnen wird.

19. Verfahren nach einem der vorhergehenden Ansprüche, wobei das Gemisch durch eine im porösen Mittel (6) oder in der Einrichtung zur Verdampfung oder in der Nähe der Verteilungseinrichtung (1) vorgesehene Zündvorrichtung (7) gezündet wird.

20. Verfahren nach einem der vorhergehenden Ansprüche, wobei der Reaktor ein das poröse Mittel (6) aufnehmendes Gehäuse (14) aufweist.

21. Verfahren nach Anspruch 20, wobei das Gehäuse (14) das poröse Element (5) und die Einrichtung zur Verdampfung umgibt.

22. Verfahren nach einem der vorhergehenden Ansprüche, wobei stromabwärts des porösen Mittels (6) ein grobporiges Element (13) mit einem darin eingebetteten Wärmetauscher (12) vorgesehen ist.

23. Verfahren nach einem der vorhergehenden Ansprüche, wobei das poröse Mittel (6) unterhalb der Verteilungseinrichtung (1) angeordnet ist, so daß eine bei der Verbrennung entstehende dem Massestrom entgegengerichtete Gegenströmung gebildet wird.

24. Vorrichtung zur Verbrennung von Flüssigbrennstoff, insbesondere Öl, wobei der Flüssigbrennstoff (F) mittels einer Verteilungseinrichtung(1) verteilbar und in einen stromabwärts angeordneten Reaktor mit einem einen kommunizierenden Porenraum aufweisenden porösen Mittel (6) überführbar ist, dessen Péclet-Zahl eine Flammentwicklung und eine vollständige Verbrennung des Flüssigbrennstoffs (F) innerhalb des porösen Mittels (6) erlaubt, **dadurch gekennzeichnet, daß** eine einen porösen Körper (3) enthaltende Einrichtung zur Verdampfung eines aus dem Flüssigbrennstoff (F) und einem gasförmigen Oxidationsmittel bestehenden Gemischs vorgesehen ist, die stromaufwärts des porösen Mittels (6) und stromabwärts der Verteilungseinrichtung (1) angeordnet ist.

25. Vorrichtung nach Anspruch 24, wobei die Péclet-Zahl des porösen Mittels (6) größer als 65 ist.

26. Vorrichtung nach Anspruch 24 oder 25, wobei die Verteilungseinrichtung (1) eine Zuführung für ein gasförmiges Oxidationsmittel (L), insbesondere Luft, zur Bildung eines aus dem Flüssigbrennstoff (F) und dem Oxidationsmittel (L) bestehenden Gemischs aufweist.

27. Vorrichtung nach einem der Ansprüche 24 bis 25, wobei die Verteilungseinrichtung (1 eine Einrichtung zur Zerstäubung des Flüssigbrennstoffs (F) aufweist.

28. Vorrichtung nach einem der Ansprüche 24 bis 26, wobei die Einrichtung zur Zerstäubung eine Düse (11) aufweist, der unter Druck stehender Flüssigbrennstoff (F) zuführbar ist.

29. Vorrichtung nach Anspruch 27 oder 28, wobei die Einrichtung zur Zerstäubung eine 2-Stoffdüse (17) aufweist, der Flüssigbrennstoff (F) und unter Druck stehendes Oxidationsmittel (L) zuführbar sind.

30. Vorrichtung nach einem der Ansprüche 27 bis 29, wobei die Einrichtung zur Zerstäubung in der Nähe des porösen Mittels (6) angeordnet ist.

31. Vorrichtung nach einem der vorhergehenden Ansprüche 24 bis 30, wobei das poröse Mittel (6) an seiner Gemisch-Einlaßseite (15) mit einem einen kommunizierenden Porenraum aufweisenden porösen Element (5) versehen ist.

32. Vorrichtung nach Anspruch 31, wobei der Porenraum des porösen Elements (5) eine eine Flammentwicklung nicht ermöglichende Peclet-Zahl aufweist.

33. Vorrichtung nach Anspruch 32, wobei die Péclet-Zahl des porösen Elements (5) kleiner als 65 ist.

34. Vorrichtung nach einem der Ansprüche 24 bis 33, wobei der poröse Körper (3) durch die im porösen Mittel (6) gebildete Wärmestrahlung beheizbar ist.

35. Vorrichtung nach einem der Ansprüche 24 bis 34, wobei der poröse Körper (3) einen kommunizierenden Porenraum aufweist, dessen mittlerer Porendurchmesser vorzugsweise größer als der des porösen Elements (5) ist.

36. Vorrichtung nach einem der Ansprüche 24 bis 35, wobei das poröse Mittel (6) mit dem porösen Element (5) in Kontakt ist.

37. Vorrichtung nach einem der Ansprüche 24 bis 36, wobei das poröse Element (5) mit dem porösen Körper (6) in Kontakt ist.

38. Vorrichtung nach einem der Ansprüche 24 bis 37, wobei die Verteilungseinrichtung (1) ein Mittel zur Erzeugung von Flüssigkeitsstahlen (2) aufweist.

39. Vorrichtung nach einem der Ansprüche 24 bis 38, wobei 10 die Einrichtung zur Zerstäubung (11) und/oder das Mittel zur Erzeugung von Flüssigkeitsstahlen (2) in eine im porösen Element (5) oder im porösen Körper (3) vorgesehene Ausnehmung (4) ragen.

40. Vorrichtung nach einem der Ansprüche 24 bis 39, wobei. eine Heizeinrichtung zur Erwärmung des Oxidationsmittels (L) und/oder des Flüssigbrennstoffs (F) und/oder der Einrichtung zur Verdampfung vorgesehen ist/sind.

41. Vorrichtung nach Anspruch 40, wobei die Heizeinrichtung durch die Enthalpie der Verbrennungsgase beheizbar ist.

42. Vorrichtung nach einem der Ansprüche 24 bis 41, wobei im porösen Mittel (6) oder in der Einrichtung zur Verdampfung 25 oder in der Nähe der Verteilungseinrichtung (1) eine Zündvorrichtung (7) zum Zünden des Gemischs vorgesehen ist.

43. Vorrichtung nach einem der Ansprüche 23 bis 42, wobei der Reaktor ein das poröse Mittel (6) aufnehmendes Gehäuse (14) aufweist.

44. Vorrichtung nach Anspruch 43, wobei das Gehäuse (14) das poröse Element (5) und die Einrichtung zur Verdampfung umgibt.

45. Vorrichtung nach einem der Ansprüche 24 bis 44, wobei stromabwärts des porösen Mittels (6) ein grobporiges Element (13) mit einem darin eingebetteten Wärmetauscher (12) vorgesehen ist.

46. Vorrichtung nach einem der Ansprüche 24 bis 45, wobei das poröse Mittel (6) unterhalb der Verteilungseinrichtung (1) angeordnet ist, so daß eine bei der Verbrennung entstehende Gegenströmung dem Massestrom entgegengerichtet ist.

## Claims

1. A process for the combustion of liquid fuel (F), in particular oil, where the liquid fuel (F) is distributed by means of a distribution device (1) and transferred into a reactor arranged downstream and having a porous medium (6) having a communicating pore space, the Péclet number of which permits flame development and a complete combustion of the liquid fuel (F) inside the porous medium (6), **characterised in that** a device containing a porous body (3) is provided for the evaporation of a mixture consisting of a liquid fuel and a gaseous oxidant, which device is disposed upstream from the porous medium (6) and downstream from the distribution device (1).

2. A process according to Claim 1, where the Péclet number of the porous medium (6) is greater than 65.

3. A process according to Claim 1 or 2, where a gaseous oxidant (L), in particular air, is supplied to the distribution device (1) to form a mixture consisting of the liquid fuel (F) and the oxidant (L).

4. A process according to one of Claims 1 to 3, where the distribution device (1) comprises a device for atomising the liquid fuel (F).

5. A process according to Claim 4, where the atomising device comprises a nozzle (11) to which pressurised liquid fuel (F) is supplied.

6. A process according to Claim 4 or 5, where the atomising device comprises a binary nozzle (17) to which liquid fuel (F) and pressurised oxidant (L) are supplied.

7. A process according to one of Claims 4 to 6, where the atomising device is disposed in the vicinity of the porous medium (6).

8. A process according to one of the preceding Claims, where the porous medium (6) is provided, at its mixture inlet end (15), with a porous element (5) comprising a communicating pore space.

9. A process according to Claim 8, where the porous space of the porous element (5) has a Péclet number which does not permit flame development.

10. A process according to Claim 9, where the Péclet number of the porous element (5) is less than 65.

11. A process according to one of the preceding Claims, where the porous body (3) is heated by the heat radiation formed in the porous medium (6).

12. A process according to one of the preceding Claims, where the porous body (3) comprises a communicating pore space, the average pore diameter of which is preferably greater than that of the porous element (5).

13. A process according to one of the preceding Claims, where the porous medium (6) is in contact with the porous element (5).

14. A process according to one of the preceding Claims, where the porous element (5) is in contact with the porous body (3).

15. A process according to one of the preceding Claims, where the distribution device (1) comprises a means for producing liquid jets (2).

16. A process according to one of the preceding Claims, where the atomising device (11) and/or the means for producing liquid jets (2) protrude into a recess (4) provided in the porous element (5) or porous body (3).

17. A process according to one of the preceding Claims, where the oxidant (L) and/or the liquid fuel (F) and/or the evaporation device is/are heated by means of a heating device.

18. A process according to Claim 17, where the heating capacity of the heating device is obtained from the enthalpy of the combustion gases.

19. A process according to one of the preceding Claims, where the mixture is ignited by means of an ignition device (7) provided in the porous medium (6) or in the evaporation device or on the vicinity of the distribution device (1).

20. A process according to one of the preceding Claims, where the reactor comprises a casing (14) accommodating the porous medium (6).

21. A process according to Claim 20, where the casing (14) surrounds the porous element (5) and the evaporation device.

22. A process according to one of the preceding Claims, where a macroporous element (13)with a heat exchanger (12) embedded therein is provided downstream from the porous medium (6).

23. A process according to one of the preceding Claims, where the porous medium (6) is disposed beneath the distribution device (1) so that a counterflow directed against the mass flow which is produced during combustion is formed.

24. A device for the combustion of liquid fuel, in particular oil, where the liquid fuel (F) can be distributed by means of a distribution device (1) and can be transferred into a reactor arranged downstream and having a porous medium (6) having a communicating pore space, the Péclet number of which permits flame development and complete combustion of the liquid fuel (F) inside the porous medium (6), **characterised in that** a device containing a porous body for evaporating a mixture consisting of the liquid fuel (F) and a gaseous oxidant is provided, which is arranged upstream from the porous medium (6) and downstream from the distribution device (1)

25. A device according to Claim 24, where the Péclet number of the porous medium (6) is greater than 65.

26. A device according to Claim 24 or 25, where the distribution device (1) comprises a supply for a gaseous oxidant (L), in particular air, to form a mixture consisting of the liquid fuel (F) and the oxidant (L).

27. A device according to one of Claims 24 to 25, where the distribution device (1) comprises a device for atomising the liquid fuel (F).

28. A device according to one of Claims 24 to 26, where the atomising device comprises a nozzle (11) to which pressurised liquid fuel (F) can be supplied.

29. A device according to Claim 27 or 28, where the atomising device comprises a binary nozzle (17) to which liquid fuel (F) and pressurised oxidant (L) can be supplied.

30. A device according to one of Claims 27 to 29, where the atomising device is disposed in the vicinity of the porous medium (6).

31. A device according to one of the preceding Claims 24 to 30, where the porous medium (6), at its mixture inlet end (15), is provided with a porous element (5) comprising a communicating pore space.

32. A device according to Claim 31, where the pore space of the porous element (5) has a Péclet number which does not permit flame development.

33. A device according to Claim 32, where the Péclet number of the porous element (5) is less than 65.

34. A device according to one of Claims 24 to 33, where the porous body (3) can be heated by heat radiation formed in the porous medium (6).

35. A device according to one of Claims 24 to 34, where the porous body (3) comprises a communicating pore space, the average pore diameter of which is preferably greater than that of the porous element (5).

36. A device according to one of Claims 24 to 35, where the porous medium (6) is in contact with the porous element (5).

37. A device according to one of Claims 24 to 36, where the porous element (5) is in contact with the porous body (6).

38. A device according to one of Claims 24 to 37, where the distribution device (1) comprises a means for producing liquid jets(2).

39. A device according to one of Claims 24 to 38, where 10 [sic] the atomising device (11) and/or the means for producing liquid jets (2) protrude into a recess (4) provided in the porous element (5) or in the porous body (3).

40. A device according to one of Claims 24 to 39, where a heating device is/are [sic] provided to heat the oxidant (L) and/or the liquid fuel (F) and/or the evaporation device.

41. A device according to Claim 40, where the heating device can be heated by the enthalpy of the combustion gases.

42. A device according to one of Claims 24 to 41, where an ignition device (7) for igniting the mixture is provided in the porous medium (6) or in the evaporation device 25 [sic] or in the vicinity of the distribution device (1).

43. A device according to one of Claims 23 to 42, where the reactor comprises a casing (14) which accommodates the porous medium (6).

44. A device according to Claim 43, where the casing (14) surrounds the porous element (5) and the evaporation device.

45. A device according to one of Claims 24 to 44, where a macroporous element (13) with a heat exchanger (12) embedded within it is provided downstream from the porous medium (6).

46. A device according to one of Claims 24 to 45, where the porous medium (6) is disposed beneath the distribution device (1) so that a counterflow occurring upon combustion is directed against the mass flow.

## Revendications

1. Procédé pour la combustion d'un combustible liquide (F), en particulier du mazout, le combustible liquide (F) étant distribué au moyen d'un répartiteur (1) et transvasé dans un réacteur disposé en aval muni d'un moyen poreux (6) présentant une chambre à pores communiquante, dont le nombre Péclet permet une propagation des flammes et une combustion complète du combustible liquide (F) à l'intérieur du moyen poreux (6), **caractérisé en ce qu'**un dispositif contenant un corps poreux (3) est prévu pour l'évaporation d'un mélange constitué du combustible liquide et d'un agent d'oxydation gazeux, disposé en amont du moyen poreux (6) et en aval du répartiteur (1).

2. Procédé selon la revendication 1, où le nombre de Péclet du moyen poreux (6) est supérieur à 65.

3. Procédé selon la revendication 1 ou 2, où un agent d'oxydation gazeux (L), en particulier de l'air, est amené au répartiteur (1) pour former un mélange constitué du combustible liquide (F) et de l'agent d'oxydation gazeux (L).

4. Procédé selon l'une des revendications 1 à 3, où le répartiteur (1) présente un dispositif pour atomiser le combustible liquide (F).

5. Procédé selon la revendication 4, où le dispositif d'atomisation présente une buse (11) à laquelle est amené le combustible liquide (F) sous pression.

6. Procédé selon la revendication 4 ou 5, où le dispositif d'atomisation présente une buse à deux substances (17) à laquelle sont amenés le combustible liquide (F) et l'agent d'oxydation (L) maintenu sous pression.

7. Procédé selon l'une des revendications 4 à 6, où le dispositif d'atomisation est disposé dans le voisinage du moyen poreux (6).

8. Procédé selon l'une quelconque des revendications précédentes, où le moyen poreux (6) est doté, sur sa face d'admission du mélange (15), d'un élément poreux (5) présentant une chambre à pores communiquante.

9. Procédé selon la revendication 8, où la chambre à pores de l'élément poreux (5) présente un nombre de Péclet ne permettant pas une propagation des flammes.

10. Procédé selon la revendication 9, où le nombre de Péclet de l'élément poreux (5) est inférieur à 65.

11. Procédé selon l'une des revendications précédentes, où le corps poreux (3) est chauffé par le rayonnement thermique formé dans le moyen poreux (6).

12. Procédé selon l'une des revendications précédentes, où le corps poreux (3) présente une chambre à pores communiquante dont le diamètre de pores moyen est de préférence supérieur à celui de l'élément poreux (5).

13. Procédé selon l'une des revendications précédentes, où le moyen poreux (6) est en contact avec l'élément poreux (5).

14. Procédé selon l'une des revendications précédentes, où l'élément poreux (5) est en contact avec le corps poreux (3).

15. Procédé selon l'une des revendications précédentes, où le répartiteur (1) présente un moyen pour produire des jets liquides (2).

16. Procédé selon l'une des revendications précédentes, où le dispositif d'atomisation (11) et/ou le moyen permettant de produire des jets liquides (2) s'avancent dans une cavité (4) prévue dans l'élément poreux (5) ou le corps poreux (3).

17. Procédé selon l'une des revendications précédentes, où l'agent d'oxydation (L) et/ou le combustible liquide (F) et/ou le dispositif d'évaporation est/sont chauffé(s) au moyen d'un dispositif de chauffage.

18. Procédé selon la revendication 17, où la puissance de chauffe du dispositif de chauffage est obtenue à partir de l'enthalpie des gaz de combustion.

19. Procédé selon l'une des revendications précédentes, où le mélange est allumé par un dispositif d'allumage (7) prévu dans le moyen poreux (6) ou dans le dispositif d'évaporation ou dans le voisinage du répartiteur (1).

20. Procédé selon l'une des revendications précédentes, où le réacteur présente un logement (14) accueillant le moyen poreux (6).

21. Procédé selon la revendication 20, où le logement (14) entoure l'élément poreux (5) et le dispositif d'évaporation.

22. Procédé selon l'une des revendications précédentes, où un élément à gros pores (13) ayant un échangeur de chaleur (12) incorporé est prévu en aval du moyen poreux (6).

23. Procédé selon l'une des revendications précédentes, où le moyen poreux (6) est disposé en dessous du répartiteur (1) de manière à former un contre-courant, apparaissant au cours de la combustion, dirigé dans le sens opposé au flux de la masse.

24. Dispositif pour la combustion d'un combustible liquide en particulier du mazout, le combustible liquide (F) pouvant être distribué au moyen d'un répartiteur (1) et pouvant être transvasé dans un réacteur disposé en aval muni d'un moyen poreux (6) présentant une chambre à pores communiquante, dont le nombre Péclet permet une propagation des flammes et une combustion complète du combustible liquide (F) à l'intérieur du moyen poreux (6), **caractérisé en ce qu'**un dispositif contenant un corps poreux (3) est prévu pour l'évaporation d'un mélange constitué du combustible liquide (F) et d'un agent d'oxydation gazeux, disposé en amont du moyen poreux (6) et en aval du répartiteur (1).

25. Dispositif selon la revendication 24, où le nombre de Péclet du moyen poreux (6) est supérieur à 65.

26. Dispositif selon la revendication 24 ou 25, où le répartiteur (1) présente une amenée pour un agent d'oxydation gazeux (L), en particulier de l'air, pour former un mélange constitué du combustible liquide (F) et de l'agent d'oxydation gazeux (L).

27. Dispositif selon l'une des revendications 24 à 25, où le répartiteur (1) présente un dispositif pour atomiser le combustible liquide (F).

28. Dispositif selon l'une des revendications 24 à 26, où le dispositif d'atomisation présente une buse (11) à laquelle peut être amené le combustible liquide (F) sous pression.

29. Dispositif selon la revendication 27 ou 28, où le dispositif d'atomisation présente une buse à deux substances (17) à laquelle peuvent être amenés le combustible liquide (F) et l'agent d'oxydation (L) maintenu sous pression.

30. Dispositif selon l'une des revendications précédentes 27 à 29, où le dispositif d'atomisation est disposé dans le voisinage du moyen poreux (6).

31. Dispositif selon l'une des revendications 24 à 30 précédentes où le moyen poreux (6) est doté, sur sa face d'admission du mélange (15), d'un élément poreux (5) présentant une chambre à pores communiquante.

32. Dispositif selon la revendication 31, où la chambre à pores de l'élément poreux (5) présente un nombre de Péclet ne permettant pas une propagation des flammes.

33. Dispositif selon la revendication 32, où le nombre de Péclet de l'élément poreux (5) est inférieur à 65.

34. Dispositif selon l'une des revendications 24 à 33, où le corps poreux (3) est chauffé par le rayonnement thermique formé dans le moyen poreux (6).

35. Dispositif selon l'une des revendications 24 à 34, où le corps poreux (3) présente une chambre à pores communiquante dont le diamètre de pores moyen est de préférence supérieur à celui de l'élément poreux (5).

36. Dispositif selon l'une des revendications 24 à 35, où le moyen poreux (6) est en contact avec l'élément poreux (5).

37. Dispositif selon l'une des revendications 24 à 36, où l'élément poreux (5) est en contact avec le corps poreux (3).

38. Dispositif selon l'une des revendications 24 à 37, où le répartiteur (1) présente un moyen pour produire des jets liquides (2).

39. Dispositif selon l'une des revendications 24 à 38, où le dispositif d'atomisation (11) et/ou le moyen permettant de produire des jets liquides (2) s'avancent dans une cavité (4) prévue dans l'élément poreux (5) ou le corps poreux (3).

40. Dispositif selon l'une des revendications 24 à 39, où un dispositif de chauffage est prévu pour chauffer l'agent d'oxydation (L) et/ou le combustible liquide (F) et/ou le dispositif d'évaporation.

41. Dispositif selon la revendication 40, où le dispositif de chauffage est chauffable par l'enthalpie des gaz de combustion.

42. Dispositif selon l'une des revendications 24 à 41, où un dispositif d'allumage (7) est prévu dans le moyen poreux (6) ou dans le dispositif d'évaporation (25) ou dans le voisinage du répartiteur (1) pour allumer le mélange.

43. Dispositif selon l'une des revendications 24 à 42, où le réacteur présente un logement (14) accueillant le moyen poreux (6).

44. Dispositif selon la revendication 43, où le logement (14) entoure l'élément poreux (5) et le dispositif d'évaporation.

45. Dispositif selon l'une des revendications 24 à 44, où un élément à gros pores (13) ayant un échangeur de chaleur (12) incorporé est prévu en aval du moyen poreux (6).

46. Dispositif selon l'une des revendications 24 à 45, où le moyen poreux (6) est disposé en dessous du répartiteur (1) de manière à former un contre-courant, apparaissant au cours de la combustion, dirigé dans le sens opposé au flux de la masse.
